# EUROPÄISCHE PATENTSCHRIFT

(11) **EP 2 345 595 B1**
(45) Veröffentlichungstag und Bekanntmachung des Hinweises auf die Patenterteilung: **29.06.2016**
(21) Anmeldenummer: 11150861.0
(22) Anmeldetag: 13.01.2011
(51) Int. Cl.: B65D 30/24

(54) **Ventilsack mit Entlüftungsvorrichtung**
Valve sack with ventilation device
Sac d'aération doté d'un dispositif d'aération

(30) Priorität: 14.01.2010 DE 202010000042 U
(43) Veröffentlichungstag der Anmeldung: 20.07.2011
(73) Patentinhaber: Papiersackfabrik Tenax GmbH & Co. KG, 40878 Ratingen (DE)
(72) Erfinder: Haverkamp, Oliver, 46119 Oberhausen (DE)
(74) Vertreter: Fitzner, Uwe

(56) Entgegenhaltungen:
- EP-A1- 0 060 599
- EP-A1- 0 291 128
- WO-A1-2006/092335
- DE-A1- 4 140 213

## Beschreibung

Die vorliegende Erfindung betrifft einen Ventilsack mit einer speziellen neuen Entlüftungsvorrichtung.

Aus der DE-A-41 402 13 ist bekannt, neben einem Füllventil im Bereich des einen Eckeinschlags und ein Entlüftungsventil im gegenüberliegenden Eckeinschlag des Kreuzbodens zu verwenden. Doch reicht diese Wirkung zur Entlüftung der Ventilsäcke nicht aus.

Aus der DE-A-17 613 27 ist die Verwendung eines Bodens mit einem Filterwerkstoff bekannt, der durch eine rechteckförmige Schweißung sowohl mit den Eckeinschlägen und der Sackwandung verbunden ist. Die gegeneinander weisenden Längskanten der beiden umgefalteten Seitenklappen werden über eine Verbindungsnaht miteinander vereinigt, so dass die Luft oberhalb der Eckeinschläge entweichen kann. In einer weiteren Ausführung kann das Einfüllventil aus luftdurchlässigem Filterwerkstoff bestehen.

Aus der WO 2006/092335 ist ein Papiersack für feinkörniges Schüttgut, mit einem Kreuzboden und mit einem dem Boden gegenüberliegenden Oberteil in dem ein Ventilschlauch zum Befüllen des Papiersacks angeordnet ist, bekannt. Der Papiersack besteht aus einer Innenlage aus Papier und Außenlage aus Papier oder einem Papierverbund. Zwischen beiden ist eine Sperrschicht mit zwei im Wesentlichen parallel zueinander und vom Boden zum Oberteil laufenden Rändern vorhanden, wobei ein freier Rand den anderen, mittels einer Klebelinie befestigten Rand überlappt.

Aus der DE 20 2005 004 750 ist eine Weiterentwicklung dieses Papiersacks bekannt. Hierbei ist zusätzlich ein Thermoventil vorgesehen, welches dazu dienen soll, die Aufsteckschwierigkeiten bei automatischen Füllanlagen zu beseitigen und durch das Anbringen einer Rille an der unteren Seite des Thermoventils erreicht wird.

Aus der DE 20 2004 015 551 ist ein Papiersack mit Folienüberlappung bekannt, welcher einen Ventilschlauch zum Befüllen des Papiersacks enthält, wobei der Papiersack aus einer inneren und einer äußeren Lage aus Papier gebildet wird, zwischen denen mindestens eine Kunststofffolie liegt. Die Kunststofffolien bestehen aus zwei Lagen, die einander überlappen. Durch diese Überlappung soll sich die Entlüftung der Säcke um 100% gegenüber einer einfachen Folienüberlappung verbessern.

Aus der DE 20 2007 004 838 U1 ist ein Ventilsack bekannt, bei dem ein Entlüftungssystem vorgesehen ist, das lediglich den Durchtritt von Luft o.ä. Stoffen gestattet. Dieses System wird aus luftdurchlässigem Papier (HD-Papier) gebildet, das den Durchtritt des Produkts verhindert. Dies wird auf den noch nicht endgültig gefalteten Boden aufgelegt und mit diesem verklebt. Die Größe des Zettels ist so gewählt, dass er einerseits das Schlauchventil nicht berührt und andererseits über das Material des Bodens übersteht und aufgrund dessen anschließend in Richtung auf den Seitenrand umgefaltet werden kann. Dadurch entsteht eine Tasche, die zum Seitenrand hin offen ist. Darauf wird der Kreuzboden verklebt. Auf diese Weise ist neben dem Schlauchventil noch ein Entlüftungssystem in dem Boden eingesetzt, das aufgrund seiner Luftdurchlässigkeit beim Abfüllen das Austreten von Luft gestattet. Die Vorrichtung gemäß der DE 20 2007 004 838 U1 hat ihrerseits wieder den Nachteil, dass das Ventilblatt ungeschützt zur Außenseite hin zeigt und hier die Gefahr von Beschädigungen besteht.

Aus der EP 0 767 105 B1 ist ein Ventilsack bekannt, bei dem ein Filterblatt in dem Ventilboden integriert ist. Das Filterblatt ist nicht vollständig befestigt, sondern nur an den beiden Schmalseiten seiner Rechtecksform. An den dazwischen liegenden Längsrändern ist es möglichst verbindungsfrei angeordnet, beziehungsweise zur Sicherung lediglich mit wenigen Klebepunkten befestigt. Bedeutungsvoll ist, daß die umgefalteten Seitenklappen in einem freien Abstand angeordnet sind. Es ergibt sich ein freiliegender Mittelabschnitt des Filterblattes. Zur guten Luftdurchlässigkeit des Materials vom Filterblatt wird eine Mikronadelung verwendet. Den Abschluß des Ventilsacks bildet ein mit Luftschlitzen versehenes Deckblatt. Für den optimierten Luftdurchlass wird das rechtecksförmige Deckblatt mit Unterbrechungen nur in seinem Randbereich an den beiden ungefalteten Seitenklappen und dem Ventilkörper sowie dem Eckeinschlag festgeklebt.

Der Ventilsack gemäß der EP 0 767 105 B1 hat den Nachteil, dass durch das mit Luftschlitzen versehene Deckblatt und das perforierte Filterblatt Feuchtigkeit eindringen kann. Ferner ist der freiliegende Mittelabschnitt des Filterblattes gefährdet, vor allem kann es hier zu Beschädigungen bei der Lagerung und Transport der Säcke kommen. Die DE 1 806 333 A1 betrifft einen Sack mit einer Luftaustrittsöffnung, bei dem unter die Bodenklappen ein luftdurchlässiger Schlauch eingearbeitet ist, wobei zumindest sein eines Ende durch die Bodenverklebung hindurchführt.

In der EP 0 060 599 B1 werden Kunststoffsäcke mit einem Füllventil beschrieben. Auf der gegenüberliegenden Seite des Füllventils ist in einem Ecklappen eine Tasche aus Kunststoff angebracht, die bis an das Sackinnere reicht. Diese Tasche ermöglicht die Entlüftung des Kunststoffsacks.

Die EP 0 291 128 A1 betrifft einen Ventilsack aus Kunststoff, bei dem die eine Seite des Ventils, die zum Sackinneren zeigt aus einem luftdurchlässigen Filtermaterial besteht und die Entlüftung ermöglich.

Die vorliegende Erfindung hat sich nunmehr die Aufgabe gestellt, die sich aus dem Stand der Technik ergebenden Nachteile zu überwinden. Des Weiteren soll der Ventilsack so entlüftet werden, dass die Befüllung störungsfrei, d.h. ohne Staubentwicklung, Sackplatzer sowie mit optimalen Abfüllzeiten abläuft und ein entsprechender Produktschutz des befüllten Sackes gewährleistet ist.

Diese Aufgabe wird erfindungsgemäß durch einen Ventilsack (1) aus Papier mit Kreuzboden und Seitenwänden (2 und 21), wobei der Kreuzboden Laschen (11 und 12) und Bodeneinschläge (7 und 8) sowie eine schlauchförmig ausgebildete an einem ersten Bodeneinschlag (7) angeordnete Einfüllvorrichtung und zusätzlich eine Entlüftungsvorrichtung (5) aufweist, wobei die zum Sackäußeren weisende Fläche der Einfüllvorrichtung (6) teilweise mit der zum Sackinneren weisenden Fläche der Entlüftungsvorrichtung formschlüssig verbunden ist, so dass ein Teil der zum Sackinneren weisenden Fläche der Entlüftungsvorrichtung die innere Bodenfläche des Ventilsacks in diesem Bereich bildet;
wobei die Entlüftungsvorrichtung (5) eine schlauchförmige Entlüftungskammer zwischen Einfüllvorrichtung und gegenüberliegendem Ventilbodeneinschlag (8) entlang des Bodens bildet, wobei diese Entlüftungskammer auf der Seite der Einfüllvorrichtung geschlossen ist; die innere Oberfläche der Entlüftungskammer wird fast vollständig durch ein Stück luftdurchlässigen Materials (23) gebildet und wobei die Entlüftungskammer dadurch gebildet wird, dass das luftdurchlässige Material (23) über die gesamte Öffnung des Ventilbodens, welche die Laschen (11 und 12) bilden, mittels verkleben bzw. verleimen mit den Laschen (11 und 12), der Einfüllvorrichtung (5) und dem Bodeneinschlag (8) befestigt wird und nach Faltung der Laschen (11 und 12) einschließlich des luftdurchlässigen Materials (23) die schlauchförmige Entlüftungskammer bildet.

Erfindungsgemäß wird die Entlüftungsvorrichtung als schlauchförmige Entlüftungskammer ausgebildet. Hierbei wird die innere Oberfläche der Entlüftungskammer vollständig oder fast vollständig durch ein Stück luftdurchlässigen Materials gebildet, welches bevorzugt als Zettel bezeichnet wird, das lediglich den Durchtritt von Luft oder anderen, ähnlichen gasförmigen Stoffen gewährleistet. Ferner wird erfindungsgemäß das luftdurchlässige Material über die gesamte Öffnung des Ventilbodens befestigt, insbesondere verklebt, so dass ein Entweichen des Füllstoffes nicht möglich ist.

In einer Alternative der Erfindung hat das luftdurchlässige Material bevorzugt eine rechteckige Form und wird auf die Seitenklappen (Laschen) des Sackes, bevorzugt symmetrisch, angebracht, insbesondere geklebt. Die Größe des Zettels luftdurchlässigen Materials richtet sich nach der Größe der Laschen.

In einer Ausführung der Erfindung richtet sich nach der Größe des luftdurchlässigen Materials nach der Öffnung welche die Laschen bilden, so daß entlang dieser Lasche ein vom luftdurchlässigen Material nichtbedeckter Streifen von 0,1 bis 5,0 cm, bevorzugt 0,2 bis 2,5 cm; 0,2 bis 2,0 cm; 0,5 bis 1,5 cm; besonders bevorzugt 1,0 cm bleibt. Die Laschen werden dann so gefaltet und miteinander verbunden, daß sie eine Überlappung aufweisen, wobei die innere Oberfläche der Entlüftungskammer bis auf einen oben beschriebenen vom luftdurchlässigen Material nichtbedeckter Streifen fast vollständig durch einen Zettel luftdurchlässigen Materials gebildet wird. Dieser vom luftdurchlässigen Material nichtbedeckter Streifen ist der freie Rand einer Lasche.

Die Überlappung der Laschen wirkt sich in dieser Ausführung auch auf die Größe des Zettels aus, insbesondere auf die Breite des vom luftdurchlässigen Material nichtbedeckten Streifens der zweiten, äußeren Lasche. Dieser Streifen darf demgemäß nicht so breit sein, dass er Teil der inneren Oberfläche der Entlüftungskammer ist. Ferner soll in einer Ausführung der Erfindung der Zettel auf der äußeren Lasche nach Faltung die innere Lasche ebenfalls überlappen.

In einer anderen Alternative ist das luftdurchlässige Material größer als die von den Laschen gebildete Öffnung und ragt über den Rand einer oder beider Laschen hinaus. Nach Umfalten und Überlappen der Laschen wird hier die innere Oberfläche der Entlüftungskammer vollständig durch den Zettel luftdurchlässigen Materials gebildet.

In einer weiteren Alternative schließt der Zettel luftdurchlässigen Materials mit dem Rand einer oder beider Laschen ab.

In jeder der oben beschriebenen Varianten ist jeweils eine Ausführung möglich, in der die Laschen nach dem Umfalten nicht überlappen. Auch hier sind zwei Varianten möglich, nämlich dass die bündig zueinander abschließen oder in einem freien Abstand zueinander angeordnet sind.

In der anderen, zu den Laschen senkrechten Ausrichtung oberhalb der Ventilbodeneinschläge, also zwischen Bodeneinschlag und Ventilkante, richtet sich die Ausmaße des luftdurchlässigen Materials nach der Breite der Laschen, nämlich bis zu den Bodeneinschlägen, so dass ein Entweichen des Füllguts nicht möglich ist.

Auf der einen Seite ist der Zettel luftdurchlässigen Materials formschlüssig mit der zum Sackäußeren weisenden Fläche der Einfüllvorrichtung verbunden auf der anderen Seite mit dem Bodeneinschlag.

Nach der Faltung der Laschen werden diese auf der einen Seite, oberhalb der Einfüllvorrichtung, mit der Einfüllvorrichtung und gegebenenfalls mit dem darunter liegenden Zettel des luftdurchlässigen Materials, und gegebenenfalls im Bereich der Überlappung, fest miteinander verbunden, bevorzugt verleimt bzw verklebt. Auch die gefalteten Teile des luftdurchlässigen Materials werden gegebenenfalls am Rand der Einfüllvorrichtung fest miteinander verbunden, bevorzugt verleimt bzw verklebt. Die gegenüber liegende Seite bleibt offen, so dass die erfindungsgemäße Entlüftungskammer gebildet wird. Der Ventilbodeneischlag gegenüber dem Ventil wird somit nicht mit den Laschen verbunden.

Erfindungsgemäß kann der Ventilboden über den Laschen auch mit einem zusätzlichen Deckblatt versehen werden.

In einer Ausführung erfolgt die Verbindung, bevorzugt Verklebung zum Deckblatt im Bereich des bezüglich der Überlappung inneren Lasche, vorzugsweise nicht durchgängig, um den Luftaustritt über diese klebstoff-freien Bereiche zu ermöglichen. In diesem Falle ist eine Verklebung an den überlappenden Bereichen der Laschen nicht erforderlich, kann aber erfolgen. Falls die Laschen nicht überlappen erfolgt die nicht durchgängige Verbindung auf einer beliebigen Seite.

Das Deckblatt ist ferner fest verbunden, bevorzugt verklebt mit dem zum Sackäußeren weisenden Fläche der Einfüllvorrichtung und Sackwand. Auch dies bewirkt ein sicheres Anheben des Sackbodens zum automatisierten Öffnen des Ventil für den Einfüllstutzen.

Die gegenüber liegende Seite des Deckblatt wird nicht mit dem Sack verbunden. Dadurch bleibt die Entlüftungskammer offen und der Luftaustritt wird nicht gehindert. Auf dieser Seite kann das Deckblatt verkürzt sein im Vergleich zur gegenüber liegenden Seite, also nicht symmetrisch zur Sackmitte.

In einer weiteren Variante der Erfindung weist das Deckblatt einseitig oder beidseitig einen Umschlag auf die Seitenwände welche die Laschen bilden auf.

Ferner kann das Deckblatt einen Längseinschlag aufweisen.

Die erfindungsgemäße Ausgestaltung des Ventilsacks, bevorzugt Papiersacks hat den Vorteil, dass eine optimale Entlüftung gewährleistet ist. Denn durch das luftdurchlässige Material können nur Luft oder andere, ähnliche gasförmige Stoffe hindurch treten. Auf der anderen Seite ist das Filterpapier durch die darüber angeordnete luftundurchlässige feste Schicht geschützt. Beschädigungen beim Handhaben des Papiersacks werden damit weitgehend verhindert. Zudem hat die Anordnung der Entlüftungsvorrichtung unmittelbar im Bereich des Einfüllschlauchs den Vorteil, dass eine optimierte Entlüftung gewährleistet ist, auch bei luftdichten Säcken. Ein Befüllen des Papiersacks ist damit erheblich erleichtert.

Für das Verkleben der nach außen weisenden Fläche der Entlüftungsvorrichtung werden übliche Klebstoffe eingesetzt zum Beispiel Leim, Stärke-Kleber, Dispersionskleber usw.

Als Material für die Papiersäcke kommen übliche Stoffe in Betracht, zum Beispiel Kraftsackpapier.

In einer Ausführung enthält der erfindungsgemäße Papiersack eine Sperrschicht. Diese Sperrschicht ist eine Folie oder ein beschichtetes Material ist.

In einer Ausführung kann sich zwischen den Doppellagen aus Papier eine Folie befinden. Die Folie kann aus einer oder zwei oder mehreren Bahnen bestehen die parallel zueinander vom Oberteil zum Unterteil des Sacks verlaufen. Jeweils ein Rand einer Bahn kann an die Innen -oder Außenlage aus Papier befestigt sein, während jeweils ein freier Rand einen befestigten Rand überlappen kann. Die Folie kann entlang der Längsnaht auch verklebt sein, womit der Sack hermetisch abgeschlossen wäre.

Ausgehend von der gemäß GemPSI (Gemeinschaft Papiersackindustrie eV) verwendeten Bezeichnung, bei welcher der Ventilsack so auf seiner Längsnaht liegt, daß diese sich von oben gesehen in der rechten Sackhälfte befindet, kann erfindungsgemäß die Einfüllvorrichtung und die Entlüftungsvorrichtung oben oder unten und links oder rechts eingefügt sein.

Die erfindungsgemäßen Säcke werden verwendet für Schüttgut, bevorzugt feinkörniges Schüttgut wie Lebensmittel, Tierfutter, Gips, Zement, Granulat, Düngemittel, chemische Grundstoffe usw. die gekörnt, granuliert, pulverförmig oder in Brocken als Packgut anfallen.

Im Folgenden wird die Erfindung unter Bezugnahme auf die Figuren näher beschrieben.
- Figur 1: zeigt den Boden (Deckfläche ohne Deckblatt) des erfindungsgemäßen Sacks mit Einfüllöffnung und Entlüftungsvorrichtung.
- Figur 2: zeigt die Fixierung des luftdurchlässigen Materials
- Figur 3: zeigt den Boden (Deckfläche mit Deckblatt) des erfindungsgemäßen Sacks

Erfindungsgemäß erfolgt die Befüllung mit dem Schüttgut über die schlauchförmige Einfüllvorrichtung mit Öffnung 4. Die Einfüllvorrichtung ragt einerseits bis in das Sackinnere. Auf der anderen Seite mit der Einfüllöffnung 4 kann sie beliebig über den Sackrand hinausragen, bevorzugt schließt sie jedoch mit dem Sackrand ab. Über diesen gelangt das Schüttgut in den Ventilsack 1. Infolge des Schüttvorgangs entsteht ein Sack mit rechtecksförmig ausgestalteten Wandteilen 2 und 21.

Die Deckfläche setzt sich aus der Einfüllvorrichtung mit Einfüllöffnung 4 und der Entlüftungsvorrichtung 5 zusammen. Die Einfüllvorrichtung mit Einfüllöffnung 4 besitzt die zum Sackäußeren weisende Fläche der Einfüllvorrichtung 6. In dem erfindungsgemäßen Beispiel ist die schlauchförmige Einfüllvorrichtung mit Einfüllöffnung 4 derart ausgestaltet, dass sie nur einen Teil der Deckfläche 3 des Ventilsacks 1 bedeckt. D.h. die Einfüllvorrichtung endet an der Kante. Im Anschluß daran und mit dem einen Ende der Einfüllvorrichtung verbunden, sowie mit dem Rand des Bodeneinschlags 7, 8 und den Laschen 11, 12 verbunden, befindet sich die Entlüftungsvorrichtung 5.

Die Entlüftungsvorrichtung 5 ist in Form einer Luftkammer ausgebildet und besteht aus luftdurchlässigem Material 23, bevorzugt einem Filterpapier 23. Dies erstreckt sich bis zu den Seitenkanten 16 und 17 der Laschen 11 und 12 des Ventilsacks 1. D.h. das luftdurchlässige Material ist mit seinen Seitenkanten 14 und 15 in einem Abstand 9 wie oben definiert an die Laschen 11 und 12 fest und durchgängig 22 fixiert. Die dazu senkrechten Seitenränder 19 und 20 des luftdurchlässigen Materials sind in Teilen an die Seitenränder der Laschen 11 und 12 in Abstand 10 wie oben definiert, durchgängig fixiert 22'die senkrecht zu den Seitenkanten 16 und 17 der Laschen 11 und 12 verlaufen sowie an den Bodeneinschlag 8 beziehungsweise die Einfüllvorrichtung 22'.

Die zwei Laschen 11 und 12 sowie die Bodeneinschläge sind gebildet aus den Wänden 2 des Sackes. Die Größe der beiden Laschen 11 und 12 ist derart gestaltet, dass sie sich in ihren Randbereichen mit den Seitenkanten 16 und 17 bei der Faltung bevorzugt mittig der Deckfläche überlappen und so die Überlappung 13 bilden.

Die Laschen 11 und 12 können auch mit einem zusätzlichen Deckblatt 24 versehen werden. Dieses ist insbesondere am Rand mit allen darunter liegenden teilen verbunden mit Ausnahme einer Längsseite 25, bei der lediglich eine punktuelle Fixierung erfolgt und einer Querseite 26, bei der keine Fixierung erfolgt.

## Patentansprüche

1. Ventilsack (1) aus Papier mit Kreuzboden und Seitenwänden (2 und 21), wobei der Kreuzboden Laschen (11 und 12) und Bodeneinschläge (7 und 8) sowie eine schlauchförmig ausgebildete an einem ersten Bodeneinschlag (7) angeordnete Einfüllvorrichtung und zusätzlich eine Entlüftungsvorrichtung (5) aufweist, wobei die zum Sackäußeren weisende Fläche der Einfüllvorrichtung (6) teilweise mit der zum Sackinneren weisenden Fläche der Entlüftungsvorrichtung formschlüssig verbunden ist, so dass ein Teil der zum Sackinneren weisenden Fläche der Entlüftungsvorrichtung die innere Bodenfläche des Ventilsacks in diesem Bereich bildet; wobei
- die Entlüftungsvorrichtung (5) eine schlauchförmige Entlüftungskammer zwischen Einfüllvorrichtung und gegenüberliegendem Ventilbodeneinschlag (8) entlang des Bodens bildet, wobei diese Entlüftungskammer auf der Seite der Einfüllvorrichtung geschlossen ist;
- die innere Oberfläche der Entlüftungskammer wird fast vollständig durch ein Stück luftdurchlässigen Materials (23) gebildet und wobei
- die Entlüftungskammer dadurch gebildet wird, dass das luftdurchlässige Material (23) über die gesamte Öffnung des Ventilbodens, welche die Laschen (11 und 12) bilden, mittels verkleben bzw. verleimen mit den Laschen (11 und 12), der Einfüllvorrichtung (6) und dem Bodeneinschlag (8) befestigt wird und nach Faltung der Laschen (11 und 12) einschließlich des luftdurchlässigen Materials (23) die schlauchförmige Entlüftungskammer bildet.

2. Ventilsack (1) nach Anspruch 1, **dadurch gekennzeichnet, dass** nach der Faltung der Laschen diese auf der einen Seite, oberhalb der Einfüllvorrichtung, mit der Einfüllvorrichtung und gegebenenfalls mit dem darunterliegenden Zettel des luftdurchlässigen Materials fest miteinander verbunden werden.

3. Ventilsack (1) nach einem der vorhergehenden Ansprüche **dadurch gekennzeichnet, dass** das luftdurchlässige Material (23) auf den Laschen (11 und 12), gebildet aus den Seitenwänden (2 und 21) des Sackes, einen nichtbedeckten Streifen (9, 10) am Rand einer oder beider Laschen (11 oder 12) lässt.

4. Ventilsack (1) nach einem der vorhergehenden Ansprüche 1 bis 2 **dadurch gekennzeichnet, dass** das luftdurchlässige Material (23) größer als die von den Laschen (11 und 12) gebildete Öffnung ist und über den Rand einer oder beider Laschen (11 und 12) hinausragt.

5. Ventilsack (1) nach einem der vorhergehenden Ansprüche 1 bis 2 **dadurch gekennzeichnet, dass** das luftdurchlässige Material (23) mit dem Rand einer oder beider Laschen (11 und 12) abschließt.

6. Ventilsack (1) nach einem der vorhergehenden Ansprüche **dadurch gekennzeichnet, dass** die Laschen (11 und 12), gebildet aus den Seitenwänden (2 und 21) des Sackes, so gefaltet werden, dass sie eine Überlappung aufweisen.

7. Ventilsack (1) nach einem der vorhergehenden Ansprüche 1 bis 5 **dadurch gekennzeichnet, dass** die Laschen (11 und 12), gebildet aus den Seitenwänden (2 und 21) des Sackes, so gefaltet werden, dass sie nach dem Umfalten nicht überlappen und bündig zueinander abschließen oder in einem freien Abstand zueinander angeordnet sind.

8. Ventilsack (1) nach einem der vorhergehenden Ansprüche **dadurch gekennzeichnet, dass** die Laschen (11 und 12) nicht mit dem Ventilbodeneinschlag (8) gegenüber der Einfüllvorrichtung verbunden sind.

9. Ventilsack (1) nach einem der vorhergehenden Ansprüche **dadurch gekennzeichnet, dass** der Ventilboden ein Deckblatt (24) aufweist welches über den Laschen (11 und 12) angebracht ist.

10. Ventilsack (1) nach Anspruch 9 **dadurch gekennzeichnet, dass** das Deckblatt (24) mit dem Ventilbodeneinschlag (8) an der Einfüllvorrichtung (5) verbunden sind.

11. Ventilsack (1) nach Anspruch 8 bis 10 **dadurch gekennzeichnet, dass** das Deckblatt (24) gegenüber der Einfüllvorrichtung (5) verkürzt ist.

12. Ventilsack (1) nach einem der Ansprüche 8 bis 11 **dadurch gekennzeichnet, dass** das Deckblatt (24) einseitig oder beidseitig einen Umschlag auf die Seitenwände (2 und 21) welche die Laschen (11 und 12) bilden aufweist.

13. Ventilsack (1) nach einem der Ansprüche 8 bis 12 **dadurch gekennzeichnet, dass** das Deckblatt (24) einen Längseinschlag aufweist.

14. Ventilsack (1) nach einem der Ansprüche 7 bis 13 **dadurch gekennzeichnet, dass** die Verbindung zum Deckblatt (24) im Bereich des bezüglich der Überlappung inneren Lasche nicht durchgängig ist.

## Claims

1. Valve bag (1) made of paper with a cross- bottom and side walls (2 and 21), wherein the cross- bottom has flaps (11 and 12) and bottom folds (7 and 8) and a tube-shaped filling device disposed at a first bottom fold (7) and additionally a venting device (5) wherein the to the exterior bag pointing surface of the filling device (6) is partially positively connected to the to the interior of the bag pointing surface of the venting device, so that a part of the to the interior of the bag pointing surface of the venting device forms the inner bottom surface of the valve bag in this area; wherein
- the venting device (5) has a tube-shaped venting chamber between the filling device and the opposite valve bottom fold (8) along the bottom, wherein this venting chamber is closed on the side of the filling device;
- the inner surface of the venting chamber is almost completely formed by a piece of air-permeable material (23) and wherein
- the deaeration chamber is formed in such a way that the air-permeable material (23) is attached via the entire opening of the valve bottom, forming the flaps (11 and 12), via sticking or glueing to the flaps (11 and 12), the filling device (6) and the bottom fold (8), and after folding of the flaps (11 and 12) including the air-permeable material (23) forms the tube-shaped deaeration chamber.

2. The valve bag (1) as claimed in claim 1, **characterized in that** after the folding of the flaps, these are solidly connected with one another on the one side above the filling device, with the filling device and, if appropriate, with the slip of paper, situated there beneath, of the air-permeable material.

3. The valve bag (1) as claimed in one of the preceding claims, **characterized in that** the air-permeable material (23) on the flaps (11 and 12), formed by the side walls (2 and 21) of the bag, lets a non-covered strip (9,10) at the edge of one flap or both flaps (11 and 12).

4. The valve bag (1) as claimed in one of the preceding claims 1 and 2, **characterized in that** the air-permeable material (23) is larger than the opening formed by the flaps (11 and 12) and is projecting beyond the edge of one flap or both flaps (11 and 12).

5. The valve bag (1) as claimed in one of the preceding claims 1 to 2, **characterized in that** the air-permeable material (23) is closed up with the edge of one flap or both flaps (11 and 12).

6. The valve bag (1) as claimed in one of the preceding claims **characterized in that** the flaps (11 and 12), formed by the side walls (2 and 21) of the bag, are folded such that they have an overlap.

7. The valve bag (1) as claimed in one of the preceding claims 1 to 5, **characterized in that** the flaps (11 and 12), formed by the sidewalls (2 and 21) of the bag, are folded such that they do not overlap after the folding and are flush with each other or are arranged in a free distance from one another.

8. The valve bag (1) as claimed in one of the preceding claims **characterized in that** the flaps (11 and 12) are not connected to the valve bottom fold (8) with respect to the filling device.

9. The valve bag (1) as claimed in one of the preceding claims **characterized in that** the bottom valve comprises a cover sheet (24) which is placed over the flaps (11 and 12).

10. The valve bag (1) as claimed in claim 9, **characterized in that** the cover sheet (24) are connected to the valve bottom fold (8) at the filling device (5).

11. The valve bag (1) as claimed in claim 8 to 10, **characterized in that** the cover sheet (24) is shortened with respect to the filling device (5)

12. The valve bag (1) as claimed in one of claims 8 to 11, **characterized in that** the cover sheet (24) on one side or on both sides has a fold to the side walls (2 and 21) which form the flaps (11 and 12).

13. The valve bag (1) as claimed in one of claims 8 to 12, **characterized in that** the cover sheet (24) has a longitudinal fold.

14. The valve bag (1) as claimed in one of claims 7 to 13, **characterized in that** the connection to the cover sheet (24) in the region of the inner flap is not permeable with respect to the overlap.

## Revendications

1. Valve sac (1) produit de papier avec un fond à croix et des parois cotés (2 et 21), en lequel le fond à croix a éclisses (11 et 12) et des plis de fond (7 et 8) et un dispositif de remplissage en forme de tuyau disposé à un premier pli de sol (7) et additionellement un dispositif de désaération (5), en lequel la surface du dispositif de remplissage (6), indiquant au
l'extérieur du sac, est pour un part nettement attaché à la surface du dispositif de désaération, indiquant à l'intérieur du sac, de manière qu 'un part de la surface du dispositif de désaération, indiquant à l'intérieur du
sac, forme la surface intérieure du fond du valve sac dans cette région, dans lequel
- le dispositif de désaération (5) a une chambre de désaération en forme d'un tuyau entre le dispositif de remplissage et le pli du fond de la valve en face (8) le long du fond, en lequel cette chambre de désaération est fermée sur le coté du dispositif de remplissage;
- la surface intérieure de la chambre de désaération est presque complètement formée d'une pièce d'air-perméable matériel (23) et en lequel
- la chambre de desaération est formée dans une manière telle que l' air-perméable matériel (23) est attaché par l'entier du l'ombrasure du fond de la valve, formant les éclisses (11 et 12), par être adhérés ou collés aux éclisses (11 et 12), au dispositif de remplissage (6) et au pli de fond (8), et après le pliage des éclisses (11 et 12), y compris l'air-perméable matériel (23,) forme la chambre de désaération en forme de tuyau.

2. Valve sac (1) selon la revendication 1, **caractérisé en ce qu'**après le pliage des éclisses, cettes éclisses sont nettement fixées l'un avec l'autre sur une coté, au-dessus du dispositif de remplissage, avec le dispositif de remplissage, et, le cas échéant, avec la bande du papier située dessous, de l'air-perméable matériel.

3. Valve sac (1) selon l'une des revendications précédentes, **caractérisé en ce que** l'air-perméable matériel (23) sur les éclisses (11 et 12), formées par des parois cotés (2 et 21) du sac, laisse une bande non-couverte (9,10) au bord d'une éclisse ou des deux éclisses (11 et 12).

4. Valve sac (1) selon l'une des revendications précédentes 1 à 2 **caractérisé en ce que** the air-perméable matériel (23) est plus grand que l'ouverture, formée par les éclisses (11 et 12) et projectant au-dessus le bord d'une éclisse ou des deux éclisses (11 et 12).

5. Valve sac selon l'une des revendications 1 à 2, **caractérisé en ce que** l 'air-perméable matériel (23) est affleuré avec le bord d'une éclisse ou des deux éclisses (11 et 12).

6. Valve sac (1) selon l'une des revendications précédentes, **caractérisé en ce que** les éclisses (11 et 12), formées des parois cotés (2 et 21) du sac, sont pliées d'une manière qu'elles ont une chevauchement.

7. Valve sac (1) selon l'une des revendications précédentes 1 to 5, **caractérisé en ce que** les éclisses (11 et 12), formées par des parois cotés (2 et 21) du sac sont pliées de manière qu'elles ne se chevauchent pas après le plissage and et sont nettement affleurées l'un avec l'autre ou sont arrangées dans un espace libre de l'un et de l'autre .

8. Valve sac (1) selon l'une des revendications précédentes, **caractérisé en ce que** les éclisses (11 et 12) ne sont pas liées au pli du fond de la valve (8) par rapport au dispositif de remplissage.

9. Valve sac (1) selon l'une des revendications précédentes, **caractérisé en ce que** le fond de la valve comprend une feuille de couverture (24) quelle est placée au-dessus des éclisses (11 et 12).

10. Valve sac (1) selon la revendication 9, **caractérisé en ce que** la feuille de couverture (24) sont liées au pli du sol de la valve (8) au dispositif de remplissage (5).

11. Valve sac (1) selon la revendication 8 à 10, **caractérisé en ce que** la feuille de couverture (24) est abrégée par rapport au dispositif de remplissage (5).

12. Valve sac (1) selon l'une des revendications 8 à 11, **caractérisé en ce que** la feuille de couverture (24) unilatérale ou bilatérale a un pli aux parois cotés (2 et 21) qui forment les éclisses (11 et 12).

13. Valve sac (1) selon l'une des revendications 8 à 12, **caractérisé en ce que** la feuille de couverture (24) a un pli longitudinal.

14. Valve sac (1) selon l'une des revendications 7 à 13, **caractérisé en ce que** la connexion avec la feuille de couverture (24) dans la region des éclisses intérieures n'est pas perméable par rapport au chevauchage.
